# EUROPÄISCHE PATENTSCHRIFT

(11) **EP 3 348 776 B1**
(45) Veröffentlichungstag und Bekanntmachung des Hinweises auf die Patenterteilung: **05.08.2020**
(21) Anmeldenummer: 17002090.3
(22) Anmeldetag: 27.12.2017
(51) Int. Cl.: E06B 7/36

(54) **BEFESTIGUNG EINES FINGERSCHUTZROLLOS ZUR SPALTÜBERDECKUNG**
FIXING OF A FINGER PROTECTION ROLLER FOR GAP COVERING
FIXATION D'UN STORE PROTÈGE-DOIGTS DESTINÉ AU RECOUVREMENT D'UNE FENTE

(30) Priorität: 13.01.2017 DE 102017100587
(43) Veröffentlichungstag der Anmeldung: 18.07.2018
(73) Patentinhaber: Athmer OHG, 59757 Arnsberg (DE)
(72) Erfinder: Rösner, Manuel, 59759 Arnsberg (DE); Heckmann, Andre, 59759 Arnsberg (DE)
(74) Vertreter: Rolf, Gudrun

(56) Entgegenhaltungen:
- DE-U1-202008 016 094

## Beschreibung

Die Erfindung betrifft eine Befestigung eines Fingerschutzrollos zur Spaltüberdeckung zwischen einem Tür- oder Fensterflügel und einem Rahmen oder zwischen zwei Türen, mit einem Rollogehäuseprofil, einem Halteleistenprofil und einem aufgewickelt aus dem Rollogehäuseprofil ausziehbaren Rollo, wobei dem Rollogehäuseprofil und/ oder dem Halteleistenprofil ein Grundprofil zugeordnet ist, welches eine Auflagefläche zur Anordnung auf einem Flügel oder Rahmen aufweist, sowie randseitige Rasten, die mit Rasten des Rollogehäuseprofils und/ oder des Halteleistenprofils korrespondierend gestaltet sind und das Rollogehäuseprofil und/ oder das Halteleistenprofil auf dem Grundprofil übereinander verrastbar ausgebildet sind.

Ein solches Fingerschutzrollo ist als Unfallschutzvorrichtung für Flügeltüren bekannt, DE 37 16 654 A1, bei dem das Rollogehäuseprofil und das Halteleistenprofil allerdings unmittelbar auf einem Flügel und einem Rahmen angeordnet sind, wobei es nachteilig ist, dass sie in ihrer exponierten Lage jeweils einteilig ausgeführt sind, sodass bei einer Kollision mit einem durch eine Tür hindurch bewegten Gegenstand, wie etwa einem Krankenbett oder Transportwagen, diese Teile zum einen leicht in ihrer Funktion gestört werden können und zum anderen dann im Ganzen komplett ausgetauscht werden müssen. Weiterhin ist von Nachteil, dass die bekannte Unfallschutzvorrichtung stets nur komplett am Benutzungsort montiert werden kann und sich durch vielerlei Störungsgründe wie etwa Bauschmutz, niedrige Umgebungstemperaturen oder andere widrige Umweltbedingungen ein nicht vollständig befriedigendes Arbeitsergebnis einstellt.

Bekannt ist des Weiteren eine Vorrichtung für den Einklemmschutz an Drehflügeltüren, DE 20 2008 016 094 U1, deren Rollogehäuseprofil und Halteleistenprofil jeweils ein Grundprofil zugeordnet ist, welches eine Auflagefläche zur Anordnung auf einem Flügel oder Rahmen aufweist, sowie randseitige Rasten, die mit Rasten des Rollogehäuseprofils bzw. des Halteleistenprofils korrespondierend gestaltet sind, sodass das Rollogehäuseprofil und das Halteleistenprofil auf den dazugehörigen Grundprofilen verrastbar sind.

Nachteilig hieran ist, dass die Profile für diese Funktion mindestens teilweise elastisch ausgebildet sein müssen, sodass die Vorrichtung bei ungewolltem seitlichen Stoßkontakt auch sehr leicht wieder auseinanderfallen kann.

Aufgabe der Erfindung ist es, eine Befestigung für Fingerschutzrollo zur Spaltüberdeckung zwischen einem Tür- oder Fensterflügel und einem Rahmen oder zwischen zwei Türen zur Verfügung zu stellen, das möglichst kollisionstolerant ist.

Die Lösung dieser Aufgaben ergibt sich in Verbindung mit den Merkmalen des Oberbegriffes erfindungsgemäß zusammen mit den technischen Merkmalen des kennzeichnenden Teils des ersten Patentanspruches dadurch, dass eine erste Rastverbindung aus einer Raste besteht, die als sich seitlich öffnendes Teilkreisprofil und die korrespondierende Raste als kreiszylindrischen Eingriffsprofil gleichen Durchmessers wie des Teilkreisprofils ausgebildet ist und das Rollogehäuseprofil oder das Halteleistenprofil im noch nicht fest auf dem Grundprofil verrastetem Zustand um einige Winkelgrade um das Grundprofil herum verschwenkbar ausgebildet ist und eine zweite Rastverbindung aus eine Raste aus einem zur Befestigungsoberfläche parallelen Eingriffspalt im Rollogehäuseprofil oder im Halteleistenprofil besteht und aus mehreren über die Länge eines Grundprofils quer beweglich darin eingesetzten Schiebern mit sich seitlich darüber hinaus erstreckenden Rastnasen als korrespondierende Rasten und dass zwischen Schieber und Grundprofil ein elastischer Kraftspeicher angeordnet ist, der den Schieber mit einer nach außen gerichteten Kraft beaufschlagt.

Dies hat den besonderen Vorteil, dass das Grundprofil bereits in einem Türen- oder Rahmenwerk an einer Tür oder an einem Rahmen angeordnet werden kann, sodass zum einen die Positionierung sicher vorherbestimmt werden kann und zum anderen die Umgebungsbedingungen optimal bestimmt werden können, ohne beispielsweise auf Bauschmutz, Minustemperaturen, Feuchtigkeit oder Störungen durch starke Frequentierung eines Durchganges achten zu müssen.

Des Weiteren lassen sich so bei einer Kollision möglicherweise zerstörte Profile leicht und einfach austauschen, sodass eine schnelle und problemlose Reparatur des Fingerschutzrollos möglich ist, ohne eine Tür oder einen Rahmen beim Anbau neuer Profile erneut mit weiteren Befestigungslöchern versehen zu müssen.

Gemäß einer weiteren vorteilhaften Ausgestaltung der Erfindung besitz das Fingerschutzrollo eine erste Rastverbindung an den äußeren Profilseiten, die als sich seitlich öffnendes Teilkreisprofil und die korrespondierende Raste als zylindrisches Eingriffsprofil gleichen Durchmessers wie des Teilkreisprofils ausgebildet sind, durch die im zusammengesetzten Zustand das Rollogehäuseprofil oder das Halteleistenprofil dieser ersten Rastverbindung um einige Winkelgrade um das Grundprofil herum verschwenkbar ausgebildet ist, wobei es wahlfrei bleibt, ob das sich seitlich öffnende Teilkreisprofil oder das zylindrische Eingriffsprofil am Grundprofil ausgebildet ist. Diese erste Rastverbindung kann auch aus anderen miteinander in Eingriff bringbaren und winkelverschwenkbaren Profilkonstruktionen ausgeführt sein.

Bei einer weiteren besonders vorteilhaften Ausgestaltung der Erfindung ist das Fingerschutzrollo mit einer zweiten Rastverbindung zwischen dem Rollogehäuseprofil oder dem Halteleistenprofil und dem Grundprofil ausgestattet, bei dem eine Raste aus einem zur Befestigungsoberfläche parallelen Eingriffsspalt im Rollogehäuseprofil oder im Halteleistenprofil besteht und aus einer zweiten Raste, die aus mehreren über die Länge eines Grundprofils quer beweglich darin eingesetzten Schiebern mit sich seitlich darüber hinaus erstreckenden Rastnasen als korrespondierende Rasten besteht, wobei zwischen den Schiebern und dem Grundprofil jeweils ein elastischer Kraftspeicher in Form einer Feder angeordnet ist, der den Schieber mit einer nach außen gerichteten Kraft beaufschlagt.

Diese zweite Rastverbindung ermöglicht ein vorteilhaftes Festsetzen eines Rollogehäuseprofils oder eines Halteleistenprofils auf dem Grundprofil, wodurch es möglich wird, diese Profile erst nach der Montage einer Tür in einem Rahmen auf die bereits vormontierten Grundprofile aufzusetzen, wobei durch die erfinderische Konstruktion eine automatische Verriegelung entsteht, da die elastisch vorgespannten Schieber von dem elastischen Federelement automatisch in ihre Einrastpositionen gedrückt werden. Diese Montageart hat den weiteren Vorteil, dass das Halteleistenprofil oder das Rollogehäuseprofil zur Montage nicht elastisch verformt werden müssen, sodass sie aus wenig elastischem und sehr widerstandsfähigem Material mit nur geringer Elastizität ausgeführt werden können, wie etwa aus stranggepressten Leichtmetallprofilen, wobei die Verwendung von extrudierten Kunststoffprofilen allerdings nicht ausgeschlossen ist.

Ein weiterer Vorteil dieser Verriegelungsart mit innenliegendem Schieber führt dazu, dass bei einer Kollision eines Gegenstandes mit dem Fingerschutzrollo keine Kräfte in die Verriegelung abgeleitet werden, sondern diese Kräfte unmittelbar von dem Rollogehäuseprofil oder Halteleistenprofil in das Grundprofil und von diesem über die Befestigungsmittel in den Rahmen oder den Flügel abgeleitet werden.

Weitere vorteilhafte Ausgestaltungen des Gegenstandes der Erfindung ergeben sich mit und in Kombination aus den nachfolgenden Unteransprüchen.

Entsprechend einer besonders bevorzugten Ausführungsform der Erfindung ist das Grundprofil auf einen Flügel oder Rahmen mittels Befestigungsmitteln, wie etwa Schrauben oder Nieten, festgelegt oder auch aufgeklebt, wozu es mit einer großen ebenen Auflagerfläche ausgestattet ist. Insbesondere bei einer Montage mittels Klebstoff ist es von Vorteil, dass die Oberfläche eines Rahmens oder Flügels nicht mit Schraubenlöcherns zerstört werden muss, ebenso wie sich die Klebemontage eines Grundprofils in einem Türen- oder Rahmenwerk anbietet, da dort die optimalen Umgebungsbedingungen für die Herstellung einer Klebeverbindung gegeben sind.

Bevorzugterweise ist das Grundprofil mit einer verstellbaren Anschlagfläche für das Rollogehäuse ausgestattet, sodass dieses passend ausgerichtet auf dem Grundprofil verrastet angeordnet werden kann.

Entsprechen einer vorteilhaften Ausgestaltung dieser zweiten Rastvorrichtung ist der Schieber als Profilabschnitt ausgebildet und in einem Führungsprofil des Grundprofils querverschieblich und in senkrechter Richtung zur Oberfläche eines Flügels oder Rahmens über einen Eingriffssteg in eine Führungsnut des Grundprofils formschlüssig darin verriegelt. Der Eingriffsspalt ist dabei bevorzugterweise von einem Hinterschneidungssteg begrenzt, der eine schräge Rastnase aufweist, die mit der ebenfalls schrägen Rastnase des Schiebers eine Funktionseinheit bildet, mit deren gegenseitigen Nasenrücken der Schieber während des Einrastens nach innen gedrückt wird.

Zur optimalen Krafteinleitung weisen das Rollogehäuseprofil und das Halteleistenprofil stabile starre Seitenflächen auf, die sich nach innen formschlüssig an dem Grundprofil abstützen, sodass die horizontalen Kollisionskräfte unmittelbar an das Grundprofil und in den Rahmen oder Flügel abgeleitet werden können, ohne dabei negative Auswirkungen auf die Verriegelungsmechanik zu haben.

Gemäß einer weiteren vorteilhaften Ausgestaltung der Erfindung weist das Grundprofil sich in Richtung des Rollogehäuseprofils oder des Halteleistenprofils nach außen erstreckende Wandabschnitte auf, die diese im verrasteten Zustand spielfrei abstützen, sodass ein sicherer Sitz des Rollogehäuseprofils oder des Halteleistenprofils auf dem Grundprofil gewährleistet ist.

Weiterhin ist eine Ausgestaltung der Erfindung als besonders vorteilhaft hervorzuheben, bei der das Rollogehäuseprofil und das Halteleistenprofil sowie das Grundprofil auf der Seite der zweiten Rastverbindung im Bereich der Schieber mit seitlichen Eingriffsausnehmungen für ein Eingriffswerkzeug ausgebildet ist und dass eine Eingriffsausnehmung im Grundprofil sich bis zu einem Schieber erstreckt, sodass er von dem Eingriffswerkzeug entgegen der elastischen Haltekraft des elastischen Kraftspeichers außer Eingriff der gegenseitigen Rasten nach innen verschieblich ausgebildet ist, wodurch das Rollogehäuseprofil oder das Halteleistenprofil vom Grundprofil abgehoben werden können, wodurch sich ein Auswechseln des Fingerschutzrollos für fachkundiges Personal sehr einfach gestaltet, wohingegen andere, insbesondere Kinder, eine solche Entriegelung nicht durchführen können, sodass der Unfallschutz durch dieses Fingerschutzrollo nicht durch unsachgemäßes Hantieren aufgehoben werden kann.

Vorteilhaft ist des Weiteren eine Ausgestaltung der Erfindung, bei der das Halteleistenprofil im Bereich der ersten Rastverbindung mit einer kederartigen Aufnahmenut für einen verdickten Rand eines Rollos ausgestattet ist, sodass sich dieses nach unten oder zumindest schräg nach unten aus einer nach unten oder seitlich nach unten gerichteten Austrittsöffnung heraus erstrecken kann, wodurch erreicht wird, dass bei einer Kollision nicht sofort die Aufnahmenut oder der sich nah der Aufnahmenut eines Halteleistenprofils befindliche Rand eines Rollos beschädigt wird.

Gemäß einer weiteren vorteilhaften Ausgestaltung der Erfindung ist das Halteprofil im Bereich der Aufnahmenut mit einer parallel längsverlaufenden Brechnut ausgestattet, sodass ein Abschnitt des restlichen Halteleistenprofils nach zweifachem seitlichen Einbringen von Sägeschlitzen bis hin zur Brechnut aus dem Halteleistenprofil ausbrechbar ausgebildet ist, wodurch auf einfachste Art und Weise eine Ausklinkung des Halteleistenprofils um einen Fenster- oder Türbeschlag herum herstellbar ist, ohne dass hierzu aufwendige Fräsarbeiten nötig wären oder zusätzliches Montagematerial benötigt wird.

Nachfolgend ist ein Ausführungsbeispiel der Erfindung anhand von Zeichnungen näher beschrieben. Es zeigen:
Fig. 1 eine geschnittene Seitenansicht eines Rollogehäuseprofils und eines Grundprofils mit eingesetztem Schieber kurz vor einer gegenseitigen Montage,
Fig. 2 eine geschnittene Seitenansicht gemäß Fig. 1 kurz vor einer gegenseitigen Verriegelung von Rollogehäuseprofil und Grundprofil,
Fig. 3 eine geschnittene Seitenansicht gemäß den Fig. 1 und 2 mit vollständig miteinander verrasteten Rollogehäuseprofil und Grundprofil,
Fig. 4 eine geschnittene Seitenansicht eines Halteleistenprofils und eines Grundprofils kurz vor einer gegenseitigen Montage,
Fig. 5 eine geschnittene Seitenansicht gemäß Fig. 4 in einer Position kurz vor dem Einrasten eines Schiebers,
Fig. 6 eine geschnittene Seitenansicht eines Halteleistenprofils gem. Fig. 4 und 5 in vollständig verriegeltem Zustand von Halteleistenprofil und Grundprofil,
Fig. 7 eine geschnittene Seitenansicht eines Rollogehäuseprofils mit angesetztem Eingriffswerkzeug, und
Fig. 8 eine geschnittene Seitenansicht eines Halteleistenprofils mit in Funktion gesetztem Eingriffswerkzeug und entriegeltem Halteleistenprofil.

Die Befestigung eines Fingerschutzrollos zur Spaltüberdeckung besteht aus einem Rollogehäuseprofil 1 mit einem Grundprofil 3 sowie aus einem Halteleistenprofil 2 und einem Grundprofil 4 und einem aufgewickelt aus dem Rollogehäuse 1 ausziehbaren Rollo, wobei das Grundprofil 3;4 eine flache Auflagerfläche 5;6 zur Anordnung auf einem Flügel 7 oder einem Rahmen 8 aufweist sowie randseitige Rasten 9-12, die mit Rasten 13-16 des Rollogehäuseprofils 1 oder des Halteleistenprofils 2 korrespondierend ausgebildet sind, sodass diese Bauteile übereinander verrastbar sind. Das Grundprofil 3;4 ist auf einem Flügel 7 oder Rahmen 8 mittels einer zeichnerisch nicht dargestellten Klebeverbindung befestigt oder mittels bekannter Befestigungsmitteln 17;18, wie Schrauben oder Nieten.

Das Fingerschutzrollo weist eine erste Rastverbindung zwischen Grundprofil 3 und Rollogehäuseprofil 1, beziehungsweise zwischen dem Grundprofil 4 und dem Halteleistenprofil 2 auf, mit einer ersten Raste 9;10 des Grundprofils 3;4 als sich seitlich öffnendes Teilkreisprofil und aus einer damit korrespondierenden Raste 13;14 des Rollogehäuseprofils 1 oder des Halteleistenprofils 2 als zylindrisches Eingriffsprofil gleichen Durchmessers wie des Teilkreisprofils 9;10 des Grundprofils 3;4, welche gegenseitig so ausgeführt sind, dass das Rollogehäuse 1 oder das Halteleistenprofil 2 bei gegenseitigem ersten Kontakt in noch unverrasteten Zustand um einige Winkelgrade um das Grundprofil 3;4 herum verschwenkbar ausgebildet sind.

Das Fingerschutzrollo weist eine zweite Rastenverbindung aus einer Raste 15;16 aus einem zur Befestigungsoberfläche parallelen Eingriffspalt im Rollogehäuseprofil 1 und im Halteleistenprofil 2 auf, der von einer Unterseite des Rollogehäuseprofils 1 oder Halteleistenprofils 2 und einem Hinterschneidungssteg 19;20 begrenzt ist, der sich von einer Seitenfläche des Rollogehäuseprofils 1 und des Halteleistenprofils 2 nach innen erstreckt, sowie aus mindestens einer, vorzugsweise aber mehreren zweiten Rasten, die sich aus mehreren über die Länge eines Grundprofils 3;4 quer beweglich darin eingesetzten Schiebern 21;22 mit sich seitlich darüber hinaus erstreckenden Rastnasen 23;24 als korrespondierende Rasten 11;12 ausgebildet sind, wobei zwischen Schieber 21;22 und Grundprofil 3;4 jeweils elastische Kraftspeicher 25;26 angeordnet sind, die jeweils einen Schieber 21;22 mit einer nach außen gerichteten Kraft beaufschlagen.

Der Schieber 21;22 ist dabei selber als kurzer Profilabschnitt ausgebildet und in einem Führungsprofil des Grundprofils 3;13 querverschieblich und in senkrechte Richtung zur Oberfläche eines Flügels 7 oder Rahmens 8 über einen Eingriffssteg in einer Führungsnut des Grundprofils 3;4 formschlüssig darin verriegelt, sodass er sich nur in eine zur Auflagefläche 5;6 parallele horizontale Richtung verschieben lässt. Der die Rasten 15;16 bildende Eingriffsspalt wird von einem Hinterschneidungssteg 19;20 begrenzt, der eine schräge Rastnase aufweist, die mit der Rastnase des Schiebers 21;22 eine Funktionseinheit bildet, sodass deren beidseitigen Nasenrücken 29-32 während eines Einrastens den Schieber 21;22 nach innen drücken, sodass die Rastnase des Schiebers 21;22 nach vollendeter Befestigung in den Eingriffspalt 15;16 eingreifen kann.

Das Grundprofil 3;4 weist in Richtung des Rollogehäuseprofils 1 und des Halteleistenprofils 2 erstreckende Wandabschnitte 27;28 auf, die im verrasteten Zustand eine spielfreie Unterstützung für das Rollogehäuseprofil 1 und das Halteleistenprofil 2 darstellt.

Das Rollogehäuseprofil 1 und das Halteleistenprofil 2 weisen des Weiteren formstabile Seitenflächen auf, die sich nach innen formschlüssig an dem Grundprofil 3;4 abstützen können, sodass horizontale Kollisionskräfte unmittelbar an das Grundprofil 3;4 und von diesem über die Befestigungsmittel 17;18 in den Rahmen 8 oder den Flügel 7 ableitbar sind, ohne dabei Einwirkung auf die Verriegelungsmechanik nehmen zu können.

Zum Lösung des Rollogehäuseprofils 1 und Halteleistenprofils 2 vom Grundprofil 3;4 sind diese auf der Seite der zweiten Rastverbindung im Bereich der Schieber 21;22 mit Eingriffsausnehmungen 37-40 für ein stabförmiges flaches Eingriffswerkzeug 33 ausgestattet, wobei sich eine Eingriffsausnehmung 39;40 im Grundprofil 3;4 bis zu einem Schieber 21;22 erstreckt, sodass dieser von dem Eingriffswerkzeug 33 entgegen der elastischen Haltekraft des elastischen Kraftspeichers 25;26 außer Eingriff der gegenseitigen Rasten 11-14 nach innen verschieblich ausgebildet ist.

Das Halteleistenprofil 2 ist sehr flach und mit einer glatten Oberfläche ausgebildet und im Bereich der ersten Rastverbindung mit einer kederartigen Aufnahmenut 34 für einen verdickten Rand eines Rollos ausgestattet, die eine nach unten oder schräg nach unten gerichtete Austrittsöffnung für das Rollo aufweist, wodurch eine hohe Kollisionstoleranz des Halteleistenprofils und ein verbesserter Schutz des Rollos erzeugt ist.

Weiterhin weist das Halteleistenprofil 2 im Bereich der Aufnahmenut 34 eine parallel dazu längsverlaufende Brechnut 36 auf, sodass ein Abschnitt des restlichen Halteleistenprofils 2 nach zweifachem seitlichen Einbringen von Sägeschlitzen von der dem Rollo entgegengesetzten Seite bis hin zur Brechnut 36 einfach und ohne zur Hilfenahme weiterer Werkzeuge ausgebrochen werden kann, um eine Ausklinkung zu erzeugen, mit der beispielsweise mit dem Restprofil mit der Aufnahmenut 34 und mit dem darin gehaltenen Rollo ein Fenster- oder Türbeschlag umgangen werden kann.

## Patentansprüche

1. Fingerschutzrollo zur Spaltabdeckung, mit einem Rollogehäuseprofil (1), einem Halteleistenprofil (2) und einem aufgewickelt aus dem Rollogehäuseprofil (1) ausziehbaren Rollo, wobei dem Rollogehäuseprofil (1) und/oder dem Halteleistenprofil (2) ein Grundprofil (3;4) zugeordnet ist, welches eine Auflagefläche (5;6) zur Anordnung auf einem Flügel (7) oder Rahmen (8) aufweist, sowie randseitige Rasten (9-12), die mit Rasten (13-16) des Rollogehäuseprofils (1) und/oder des Halteleistenprofils (2) korrespondierend gestaltet sind und das Rollogehäuseprofil (1) und/ oder das Halteleistenprofil (2) auf dem Grundprofil (3;4) übereinander verrastbar ausgebildet sind, **dadurch gekennzeichnet, dass** eine erste Rastverbindung aus einer Raste (9;10) besteht, die als sich seitlich öffnendes Teilkreisprofil und die korrespondierende Raste (13;14) als kreiszylindrischen Eingriffsprofil gleichen Durchmessers wie des Teilkreisprofils ausgebildet ist und das Rollogehäuseprofil (1) oder das Halteleistenprofil (2) im noch nicht fest auf dem Grundprofil (3;4) verrastetem Zustand um einige Winkelgrade um das Grundprofil (3;4) herum verschwenkbar ausgebildet ist und eine zweite Rastverbindung aus eine Raste (15;16) aus einem zur Befestigungsoberfläche parallelen Eingriffspalt im Rollogehäuseprofil (1) oder im Halteleistenprofil (2) besteht und aus mehreren über die Länge eines Grundprofils (3;4) quer beweglich darin eingesetzten Schiebern (21;22) mit sich seitlich darüber hinaus erstreckenden Rastnasen (23;24) als korrespondierende Rasten (11;12) und dass zwischen Schieber (21;22) und Grundprofil (3;4) ein elastischer Kraftspeicher (25;26) angeordnet ist, der den Schieber (21;22) mit einer nach außen gerichteten Kraft beaufschlagt.

2. Fingerschutzrollo nach Anspruch 1, **dadurch gekennzeichnet, dass** das Grundprofil (3;4) auf einem Flügel (7) oder Rahmen (8) aufgeklebt oder mittels Befestigungsmitteln (17;18), wie Schrauben oder Nieten, festgelegt ist.

3. Fingerschutzrollo nach einem der vorgenannten Ansprüche, **dadurch gekennzeichnet, dass** der Schieber (21;22) der zweiten Rastverbindung als Profilabschnitt ausgebildet ist und in einem Führungsprofil des Grundprofils (3;13) querverschieblich und in senkrechte Richtung zur Oberfläche eines Flügels (7) oder Rahmens (8) formschlüssig darin verriegelt ist.

4. Fingerschutzrollo nach einem der vorgenannten Ansprüche, **dadurch gekennzeichnet, dass** das Grundprofil (3;4) sich in Richtung des Rollogehäuseprofils (1) oder Halteleistenprofils (2) erstreckende Wandabschnitte (27;28) aufweist, die das Rollogehäuseprofil (1) oder das Halteleistenprofil (2) im verrasteten Zustand senkrecht zur Auflagerfläche (5;6) spielfrei nach oben abstützt.

5. Fingerschutzrollo nach einem der vorgenannten Ansprüche, **dadurch gekennzeichnet, dass** der Eingriffspalt der Raste (15;16) der zweiten Rastverbindung von einem Hinterschneidungssteg (19;20) begrenzt wird, der eine schräge Rastnase aufweist, die mit der Rastnase des Schiebers (21;22) eine Funktionseinheit bildet, mit deren Nasenrücken (29-32) während des Einrastens der Schieber (21;22) nach innen gedrückt ist.

6. Fingerschutzrollo nach einem der vorgenannten Ansprüche, **dadurch gekennzeichnet, dass** das Rollogehäuseprofil (1) und/ oder das Halteleistenprofil (2) stabile starre Seitenflächen aufweisen, die sich nach innen formschlüssig an dem Grundprofil (3;4) abstützen und dass Kollisionskräfte unmittelbar an das Grundprofil (3;4) und über die Verbindungsmittel (17;18) in den Rahmen (7) oder Flügel (8), ohne mechanisch negative Einwirkung auf die Verriegelungsmechanik, ableitbar sind.

7. Fingerschutzrollo nach einem der vorgenannten Ansprüche, **dadurch gekennzeichnet, dass** das Halteleistenprofil (2) im Bereich der ersten Rastverbindung eine kederartige Aufnahmenut (34) für einen verdickten Rand eines Rollos aufweist, die eine zur Auflagerfläche (5;6) nach unten oder schräg nach unten gerichtete Austrittsöffnung für das Rollo besitzt.

8. Fingerschutzrollo nach Anspruch 7, **dadurch gekennzeichnet, dass** das Halteleistenprofil (2) im Bereich der Aufnahmenut (34) mit einer parallel längsverlaufenden Brechnut (36) ausgestattet ist und ein Abschnitt des restlichen Halteleistenprofils (2) nach zweifachem seitlichen Einbringen von Sägeschlitzen bis hin zur Brechnut (36) ausbrechbar, eine Ausklinkung bildend, ausgebildet ist.

9. Fingerschutzrollo nach Anspruch 5, **dadurch gekennzeichnet, dass** das Rollogehäuseprofil (1), das Halteleistenprofil (2) und das Grundprofil (3;4) auf der Seite der zweiten Rastverbindung im Bereich der Schieber (21;22) mit Eingriffsausnehmungen (37-40) für ein Eingriffswerkzeug (33) ausgebildet ist, und dass eine Eingriffsausnehmung (39;40) im Grundprofil (3;4) sich bis zu einem Schieber (21;22) erstreckt.

10. Fingerschutzrollo nach einem der vorgenannten Ansprüche, **dadurch gekennzeichnet, dass** das Grundprofil (3) eine verstellbare Anschlagfläche für das Rollogehäuseprofil (1) aufweist und dass das Rollogehäuseprofil (1) ausgerichtet auf dem Grundprofil (3) verrastbar ist.

## Claims

1. Finger protection blind for gap covering, having a blind housing profile (1), a retaining strip profile (2) and a blind that, when wound up, is extendable out of the blind housing profile (1), wherein the blind housing profile (1) and/or the retaining strip profile (2) is assigned a basic profile (3; 4), which has a supporting surface (5; 6) for arranging on a leaf/casement (7) or frame (8), and peripheral catches (9-12), which are designed to correspond to catches (13-16) of the blind housing profile (1) and/or of the retaining strip profile (2), and the blind housing profile (1) and/or the retaining strip profile (2) are configured to be latched together one on top of the other on the basic profile (3; 4), **characterized in that** a first latching connection consists of a catch (9; 10) which is configured as a laterally opening part-circle profile and the corresponding catch (13; 14) is configured as a circular cylindrical engaging profile of the same diameter as the part-circle profile, and the blind housing profile (1) or the retaining strip profile (2) is configured to be pivotable through a few angle degrees about the basic profile (3; 4) in the state not yet firmly latched-together on the basic profile (3; 4), and a second latching connection consists of a catch (15; 16) comprising an engaging gap, parallel to the fastening surface, in the blind housing profile (1) or in the retaining strip profile (2) and of a plurality of sliders (21; 22), inserted into a basic profile (3; 4), in a transversely movable manner, along the length thereof, with detents (23; 24), extending laterally therebeyond, as corresponding catches (11; 12), and **in that** an elastic energy store (25; 26) is arranged between slider (21; 22) and basic profile (3; 4), said energy store (25; 26) applying an outwardly directed force to the slider (21; 22).

2. Finger protection blind according to Claim 1, **characterized in that** the basic profile (3; 4) is adhesively bonded to a leaf/casement (7) or frame (8) or is secured by means of fastening means (17; 18) such as screws or rivets.

3. Finger protection blind according to either of the preceding claims, **characterized in that** the slider (21; 22) of the second latching connection is configured as a profile portion and is locked in a guide profile of the basic profile (3; 13) in a transversely movable manner and in a form-fitting manner therein in a perpendicular direction to the surface of a leaf/casement (7) or frame (8).

4. Finger protection blind according to one of the preceding claims, **characterized in that** the basic profile (3; 4) has wall portions (27; 28) extending in the direction of the blind housing profile (1) or retaining strip profile (2), said wall portions (27; 28) supporting the blind housing profile (1) or the retaining strip profile (2) upwardly in a play-free manner perpendicularly to the supporting surface (5; 6) in the latched-together state.

5. Finger protection blind according to one of the preceding claims, **characterized in that** the engaging gap of the catch (15; 16) of the second latching connection is bounded by an undercut bar (19; 20) that has an oblique detent, which forms a function unit with the detent of the slider (21; 22), the slider (21; 22) being pushed inwards during latching by the detent backs (29-32) thereof.

6. Finger protection blind according to one of the preceding claims, **characterized in that** the blind housing profile (1) and/or the retaining strip profile (2) have stable rigid side faces, which are supported internally in a form-fitting manner on the basic profile (3; 4), and **in that** collision forces are able to be dissipated directly to the basic profile (3; 4) and via the connecting means (17; 18) into the frame (7) or leaf/casement (8), without having a mechanical negative effect on the locking mechanism.

7. Finger protection blind according to one of the preceding claims, **characterized in that** the retaining strip profile (2) has, in the region of the first latching connection, a keder-like receiving slot (34) for a thickened edge of a blind, said slot having an outlet opening for the blind, said outlet opening being directed downwardly or obliquely downwardly towards the supporting surface (5; 6).

8. Finger protection blind according to Claim 7, **characterized in that** the retaining strip profile (2) is equipped in the region of the receiving slot (34) with a breaking groove (36) extending longitudinally in parallel, and a portion of the remaining retaining strip profile (2) is configured to be able to be broken out, forming a notch, after introducing two lateral saw cuts.

9. Finger protection blind according to Claim 5, **characterized in that** the blind housing profile (1), the retaining strip profile (2) and the basic profile (3; 4) are configured, on the side of the second latching connection, in the region of the sliders (21; 22), with engaging recesses (37-40) for an engaging tool (33), and **in that** an engaging recess (39; 40) in the basic profile (3; 4) extends as far as a slider (21; 22).

10. Finger protection blind according to one of the preceding claims, **characterized in that** the basic profile (3) has an adjustable stop surface for the blind housing profile (1), and **in that** the blind housing profile (1) is able to be latched in an oriented manner with the basic profile (3).

## Revendications

1. Store protège-doigts destiné au recouvrement d'une fente, comprenant un profilé de boîtier de store (1), un profilé de baguette de retenue (2) et un store pouvant être extrait du profilé de boîtier de store (1) de manière enroulée, dans lequel un profilé de base (3 ; 4) est associé au profilé de boîtier de store (1) et/ou au profilé de baguette retenue (2), lequel profilé de base comprend une surface d'appui (5 ; 6) destinée à être disposée sur un battant (7) ou cadre (8), ainsi que des éléments d'encliquetage (9-12) situés du côté du bord, lesquels sont configurés de manière correspondante à des éléments d'encliquetage (13-16) du profilé de boîtier de store (1) et/ou du profilé de baguette de retenue (2) et le profilé de boîtier de store (1) et/ou le profilé de baguette de retenue (2) sont réalisés de manière à pouvoir être encliquetés l'un sur l'autre sur le profilé de base (3 ; 4), **caractérisé en ce qu'**une première liaison par encliquetage est constituée d'un élément d'encliquetage (9 ; 10) qui est réalisé sous forme de profilé circulaire partiel s'ouvrant latéralement et l'élément d'encliquetage correspondant (13 ; 14) est réalisé sous forme de profilé d'entrée en prise cylindrique circulaire de même diamètre que celui du profilé circulaire partiel et le profilé de boîtier de store (1) ou le profilé de baguette de retenue (2) est, dans l'état non encore encliqueté solidement sur le profilé de base (3 ; 4), réalisé de manière à pouvoir pivoter de quelques degrés autour du profilé de base (3 ; 4) et une deuxième liaison par encliquetage est constituée d'un élément d'encliquetage (15 ; 16) constitué d'une fente d'entrée en prise parallèle à la surface de fixation dans le profilé de boîtier de store (1) ou dans le profilé de baguette de retenue (2) et de plusieurs coulisseaux (21 ; 22) insérés sur la longueur d'un profilé de base (3 ; 4) de manière mobile transversalement dans celui-ci, lesquels coulisseaux sont dotés d'ergots d'encliquetage (23 ; 24) s'étendant latéralement au-delà de ceux-ci en tant qu'éléments d'encliquetage correspondants (11 ; 12), et **en ce qu'**un accumulateur de force élastique (25 ; 26) est disposé entre le coulisseau (21 ; 22) et le profilé de base (3 ; 4), lequel accumulateur soumet le coulisseau (21 ; 22) à une force orientée vers l'extérieur.

2. Store protège-doigts selon la revendication 1, **caractérisé en ce que** le profilé de base (3 ; 4) est collé sur un battant (7) ou cadre (8) ou fixé à l'aide de moyens de fixation (17 ; 18), tels que des vis ou des rivets.

3. Store protège-doigts selon l'une des revendications précédentes, **caractérisé en ce que** le coulisseau (21 ; 22) de la deuxième liaison par encliquetage est réalisé sous forme de partie de profilé et est mobile transversalement dans un profilé de guidage du profilé de base (3 ; 13) et verrouillé par complémentarité de forme dans un battant (7) ou cadre (8) dans la direction perpendiculaire à sa surface.

4. Store protège-doigts selon l'une des revendications précédentes, **caractérisé en ce que** le profilé de base (3 ; 4) comprend des parties de paroi (27 ; 28) s'étendant dans la direction du profilé de boîtier de store (1) ou du profilé de baguette de retenue (2), lesquelles parties de paroi supportent vers le haut sans jeu le profilé de boîtier de store (1) ou le profilé de baguette de retenue (2) dans l'état verrouillé perpendiculairement à la surface d'appui (5 ; 6).

5. Store protège-doigts selon l'une des revendications précédentes, **caractérisé en ce que** la fente d'entrée en prise des éléments d'encliquetage (15 ; 16) de la deuxième liaison par encliquetage est limitée par une nervure de contre-dépouille (19 ; 20) qui comprend un ergot d'encliquetage incliné qui forme, avec l'ergot d'encliquetage du coulisseau (21 ; 22), une unité fonctionnelle à l'aide des dos d'ergot (29-32) de laquelle le coulisseau (21 ; 22) est pressé vers l'intérieur pendant l'encliquetage.

6. Store protège-doigts selon l'une des revendications précédentes, **caractérisé en ce que** le profilé de boîtier de store (1) et/ou le profilé de baguette retenue (2) comprennent des surfaces latérales rigides stables qui s'appuient vers l'intérieur par complémentarité de forme contre le profilé de base (3 ; 4), et **en ce que** des forces d'impact peuvent être détournées directement au niveau du profilé de base (3 ; 4) et par le biais des moyens de liaison (17 ; 18) dans le cadre (7) ou battant (8), sans effet mécaniquement négatif sur le mécanisme de verrouillage.

7. Store protège-doigts selon l'une des revendications précédentes, **caractérisé en ce que** le profilé de baguette de retenue (2) comprend, dans la région de la première liaison par encliquetage, une rainure de réception (34) de type bourrelet pour un bord épaissi d'un store, laquelle rainure présente une ouverture de sortie pour le store qui est orientée vers la surface d'appui (5 ; 6) vers le bas ou de manière inclinée vers le bas.

8. Store protège-doigts selon la revendication 7, **caractérisé en ce que** le profilé de baguette de retenue (2) est doté, dans la région de la rainure de réception (34), d'une rainure de rupture (36) s'étendant longitudinalement parallèlement et une partie du reste du profilé de baguette retenue (2) est réalisée de manière à pouvoir être rompue après une double introduction latérale de fente sciées jusqu'à la rainure de rupture (36), en formant un déblocage.

9. Store protège-doigts selon la revendication 5, **caractérisé en ce que** le profilé de boîtier de store (1), le profilé de baguette retenue (2) et le profilé de base (3 ; 4) sont dotés, sur le côté de la deuxième liaison par encliquetage dans la région des coulisseaux (21 ; 22), d'évidements d'entrée en prise (37-40) pour un outil d'entrée en prise (33), et **en ce qu'**un évidement d'entrée en prise (39 ; 40) dans le profilé de base (3 ; 4) s'étend jusqu'à un coulisseau (21 ; 22).

10. Store protège-doigts selon l'une des revendications précédentes, **caractérisé en ce que** le profilé de base (3) comprend une surface de butée déplaçable pour le profilé de boîtier de store (1) et **en ce que** le profilé de boîtier de store (1) peut être verrouillé de manière orientée vers le profilé de base (3).
